# EUROPÄISCHE PATENTSCHRIFT

(11) **EP 3 169 212 B1**
(45) Veröffentlichungstag und Bekanntmachung des Hinweises auf die Patenterteilung: **29.08.2018**
(21) Anmeldenummer: 15742201.5
(22) Anmeldetag: 14.07.2015
(51) Int. Cl.: E01H 1/10, A47L 11/30, A47L 11/40, E01H 1/00

(54) **VERFAHREN ZUM ABREINIGEN EINER VERUNREINIGTEN BEFESTIGTEN BODENFLÄCHE SOWIE VORRICHTUNG ZUM ABREINIGEN EINER VERUNREINIGTEN BEFESTIGTEN BODENFLÄCHE**
METHOD FOR CLEANING A STAINED FIXED FLOOR SURFACE AND DEVICE FOR CLEANING A STAINED FIXED FLOOR SURFACE
PROCÉDÉ DE NETTOYAGE D'UNE SURFACE DE SOL EN DUR ENCRASSÉE AINSI QUE DISPOSITIF DE NETTOYAGE D'UNE SURFACE DE SOL EN DUR ENCRASSÉE

(30) Priorität: 15.07.2014 DE 102014010479; 15.07.2014 DE 202014005755 U
(43) Veröffentlichungstag der Anmeldung: 24.05.2017
(73) Patentinhaber: Kalinowski-Krumm, Ursula, 57482 Wenden (DE); Schulte, Christiane, 58710 Menden (DE)
(72) Erfinder: Kalinowski-Krumm, Ursula, 57482 Wenden (DE); Schulte, Christiane, 58710 Menden (DE)
(74) Vertreter: Haverkamp, Jens
(86) Internationale Anmeldenummer: PCT/EP2015/066060
(87) Internationale Veröffentlichungsnummer: WO 2016/008882

(56) Entgegenhaltungen:
- EP-A1- 2 220 987
- DE-A1- 10 111 350
- DE-A1-102009 022 269
- DE-U1-202010 004 239
- DE-U1-202010 006 142
- DE-U1-202013 005 169

## Beschreibung

Die Erfindung betrifft ein Verfahren zum Abreinigen einer insbesondere mit Kaugummi verunreinigten, befestigten Bodenfläche durch mechanisches Einwirken auf die Verunreinigung mittels wenigstens einer unter einer Haube bewegten Bürste und durch Zuführen von Heißdampf an die abzureinigende Verunreinigung. Ferner betrifft die Erfindung eine Vorrichtung zum Abreinigen einer insbesondere mit Kaugummi verunreinigten, befestigten Bodenfläche mit zumindest einer zum Ausüben einer Bürstenbewegung angetriebenen, innerhalb einer bodenseitig offenen Haube angeordneten Reinigungsbürste, mit einer Einrichtung zum Zuführen von Heißdampf an die abzureinigende Bodenfläche sowie mit einer Einrichtung zum Absaugen von der Bodenfläche gelösten Schmutzpartikeln.

Befestigte Bodenflächen, insbesondere, wenn es sich hierbei um Verkehrsflächen handelt, weisen immer wieder vor allem klebrige Verunreinigen auf. Als befestigte Bodenflächen werden im Rahmen dieser Ausführungen solche Flächen angesehen, die durch eine Befestigung gebildet sind, beispielsweise durch Platten, Fliesen, Pflastersteine, Beton, Asphalt oder dergleichen. Besonders hartnäckige Verschmutzungen werden durch Kaugummireste gebildet, vor allem, wenn diese verhärtet sind. Eine Entfernung derartiger Verunreinigungen ist in zufriedenstellendem Maße nur mit einem nicht vertretbarem Aufwand möglich. Typischerweise erfolgt eine Kaugummientfernung punktuell, so dass sich hierdurch das Erscheinungsbild der diesbezüglich gereinigten Bodenfläche von demjenigen benachbarter Bodenflächenbereiche, die weniger intensiv gereinigt worden sind als diejenige Fläche, von der die Kaugummireste entfernt worden sind.

In der Vergangenheit sind verschiedene Vorrichtungen entwickelt worden, um auf maschinelle Art und Weise befestigte Bodenflächen von Verschmutzungen, insbesondere auch hartnäckigen Verschmutzungen, wie beispielsweise verfestigte Kaugummireste zu befreien. Zur Verbesserung der mechanischen Bürstenbearbeitung der abzureinigenden Bodenfläche ist beispielsweise in DE 20 2013 005 169 U1 vorgeschlagen worden, die unter einer Haube angeordneten Bürsten nicht rotatorisch, sondern in einer horizontalen Ebene oszillierend hin- und herzubewegen. Auf diese Weise ist die auf die Bodenfläche einwirkende mechanische Bearbeitung intensiver, verglichen mit einem rein rotatorischen Antrieb derselben. Zum Unterstützen des Abreinigungsvorganges wird thermische Energie in den Bereich der Bürsten auf die Bodenfläche gebracht, und zwar durch Heißwasser, Dampf, heiße Gase oder durch Wärmestrahlung. Mit Hilfe der zugeführten Wärme sollen verhärtete Kaugummireste erweicht und sodann besser mechanisch mit den Bürsten von der Grundfläche entfernt werden können. Der in Vorschubrichtung der aus diesem Dokument bekannt gewordenen Abreinigungsvorrichtung hinterste Abschnitt unter der Haube ist als Saugkanal ausgeführt. Über diesen werden die von der Bodenfläche entfernten Schmutzpartikel zusammen mit den anfallenden Flüssigkeitsresten, falls Flüssigkeit zugeführt worden ist, abgesaugt.

Eine weitere Bodenabreinigungsvorrichtung ist aus US 4,107,816 A bekannt. Diese arbeitet ebenso wie die aus EP 0 773 327 B1 bekannt gewordene Abreinigungsvorrichtung bürstenlos. Bei diesen Vorrichtungen wird ein Hochdrucksprühstrahl in einer Sprühstrahlkammer auf die abzureinigenden Bodenfläche gebracht. Die Sprühstrahlkammer ist durch eine Schürze von einer Absaugkammer getrennt. Die Schürze steht bodenseitig durch die Belastung eines Spaltes nicht auf, um durch den Sprühstrahl in die Sprühkammer eingebrachte Reinigungsflüssigkeit mit von diesem gelösten Verschmutzungen hindurchtreten zu lassen, um diese sodann als Schmutzflüssigkeit aus der Absaugkammer abzusaugen. Die Sprühstrahlkammer und die Absaugkammer befinden sich in Vorschubrichtung der Abreinigungsvorrichtung hintereinander, sodass in diesem Zuge die Absaugkammer der Bodenflächenbehandlung durch den Sprühstrahl nachfährt.

Bei einem maschinellen Reinigung von Bodenflächen unter Verwendung von Reinigungsflüssigkeiten und/oder thermischer Energiezufuhr ist darauf zu achten, dass die gelösten Schmutzpartikel möglichst vollständig zusammen mit der Reinigungsflüssigkeit, falls vorhanden, abgesaugt werden. Um dieses zu gewährleisten, ist in DE 10 2004 026 389 A1 vorgeschlagen worden, die Haube bodenseitig durch bewegliche Dichtelemente gegenüber der abzureinigenden Bodenfläche abzudichten. Dies erfolgt vor dem Hintergrund, dass befestigte abzureinigende Bodenflächen in vielen Fällen nicht eben sind, wie beispielsweise bei einem Platten- oder Pflasterbelag.

Bei der Nutzung einer solchen Abreinigungsvorrichtung ist auch zu berücksichtigen, dass diese während des Abreinigungsprozesses bewegt wird. Durch den Vorschub der Abreinigungsvorrichtung wird die Reinigungsdauer festgelegt. Je langsamer der Vorschub der Abreinigungsmaschine ist, desto länger ist die abzureinigende Bodenfläche der mechanischen und/oder thermischen Reinigung ausgesetzt. In vielen Fällen können bei hartnäckigeren Verunreinigungen Bodenflächen nur mit einem sehr langsamen Vorschub der Abreinigungsvorrichtung abgereinigt werden, was wiederum zu einer entsprechend langen Abreinigungsdauer führt.

Ausgehend von diesem diskutierten Stand der Technik liegt der Erfindung daher die Aufgabe zugrunde, ein Verfahren sowie eine Vorrichtung vorzuschlagen, mit dem bzw. mit der auf einer befestigten Bodenfläche nicht nur hartnäckige Verschmutzungen, insbesondere erhärtete Kaugummireste entfernt werden können, sondern dass dieses möglich ist, ohne einen übermäßig lansamen Vorschub der Bodenabreinigungsvorrichtung in Kauf nehmen zu müssen.

Gelöst wird die verfahrensbezogene Aufgabe durch ein eingangs genanntes, gattungsgemäßes Verfahren, welches durch folgende Schritte gekennzeichnet ist:
- Einleiten von druckbeaufschlagtem Heißdampf als Precursor für eine Reinigungsflüssigkeit in eine zur Bodenfläche hin offene, seitlich bodenseitig abgedichtete Behandlungskammer,
- Bereitstellen eines heißen, in Kontakt mit der abzureinigenden Bodenfläche stehenden Reinigungsflüssigkeitsbades innerhalb der Behandlungskammer für die Dauer des Abreinigungsprozesses durch Kondensieren von zugeführtem Heißdampf in der Behandlungskammer und Aufstauen des Kondensates als Reinigungsflüssigkeit bis zu einer eine maximale Füllstandshöhe nicht überschreitenden Füllstandshöhe, und
- Durchführen der mechanischen Bürstenbearbeitung der Bodenfläche in dem heißen Reinigungsflüssigkeitsbad bei gleichzeitigem Absaugen der aus der Behandlungskammer austretender bzw. ausgetretenen Schmutzflüssigkeit, wobei Reinigungsflüssigkeit mit darin von der Bodenfläche entfernten Verunreinigungspartikeln als Schmutzflüssigkeit durch eine oder mehrere Überlauföffnungen und/oder bei einem Vorschub der Abreinigungsmaschine durch eine bodenseitige seitliche Abdichtung der Behandlungskammer aus der Behandlungskammer austritt.

Die vorrichtungsbezogene Aufgabe wird durch eine eingangs genannte, gattungsgemäße Vorrichtung gelöst, bei der die wenigstens eine Bürste in einer innerhalb der Haube vorgesehene Behandlungskammer angeordnet ist, die seitlich durch eine Schürze mit einer bodenseitigen Abdichtung von den außerhalb der Behandlungskammer befindlichen Haubenbereichen getrennt ist, wobei die bodenseitige Abdichtung der die Behandlungskammer einfassenden Schürze ausgelegt ist, damit innerhalb der Behandlungskammer ein Reinigungsflüssigkeitsbad aufgestaut werden kann, bei der die Heißdampfzufuhr in die Behandlungskammer mündet und bei der die Saugleitung der Absaugeinrichtung in einen außerhalb der Behandlungskammer befindliche Absaugkammer mündet.

Bei dem durch das beanspruchte Verfahren und die beanspruchte Vorrichtung verwirklichten Konzept steht im Vordergrund, dass das in einer Behandlungskammer einer Abreinigungsvorrichtung ein heißes Reinigungsflüssigkeitsbad für die Dauer des Abreinigungsprozesses bereitgestellt und für die Dauer des Abreinigungsprozesses aufrecht erhalten wird. Dabei ist vorgesehen, dass dieses Reinigungsflüssigkeitsbad auf einer Temperatur gehalten wird, bei der sich selbst verhärtete Kaugummireste stark erweichen. Um das Reinigungsflüssigkeitsbad auf eine solche Temperatur zu bringen und auf einer solchen Temperatur zu halten, wird in die Behandlungskammer Heißdampf eingeleitet, vorzugsweise unter Druck. Der Heißdampf stellt einen Precursor für die eigentliche Reinigungsflüssigkeit dar, die erst durch den Prozess des Kondensierens des Heißdampfes in der Behandlungskammer gebildet wird. Auf diese Weise kann die Temperatur des in der Behandlungskammer für die Zwecke der Abreinigung vorhandenen Reinigungsflüssigkeitsbades durchaus auf Temperaturen von mehr als 90°C gebracht und gehalten werden. Zugeführt werden kann der Heißdampf mit einer Temperatur von sogar mehr als 150°C. In einer Ausgestaltung ist vorgesehen, den Heißdampf mit einer Temperatur von 150°C zuzuführen. Eine Zufuhr des Heißdampfes unter Druck unterstützt den Abreinigungsprozess, da insofern zugleich mit dem Zuführen der thermischen Energie ebenfalls eine mechanische Einwirkung durch den Sprühstrahl auf die abzureinigende Verunreinigung vorgenommen wird. Um für die Dauer des Abreinigungsvorganges eine gleichmäßige effektive Abreinigungswirkung zu erzielen, wird das Verfahren dergestalt ausgeführt, dass die Füllstandshöhe des Reinigungsflüssigkeitsbades in der Behandlungskammer eine maximale Füllstandshöhe nicht überschreitet. Überschreitet die Füllstandshöhe eine gewisse Höhe, ist der mechanische Einwirkungseffekt des mit Hochdruck eingebrachten Heißdampfes auf die abzureinigende Bodenfläche weniger intensiv. Zudem ist dann die thermische Durchmischung in dem Reinigungsflüssigkeitsbad weniger effektiv. Als geeignet wird eine Füllstandshöhe des Reinigungsflüssigkeitsbades zwischen 3 mm und 15 mm angesehen, vorzugsweise etwas weniger als 10 mm. Aus diesem Grunde überzieht das Reinigungsflüssigkeitsbad in der Behandlungskammer die darunter befindliche Bodenfläche in der gewünschten Füllstandshöhe wie ein Film.

Das heiße Reinigungsflüssigkeitsbad gewährleistet eine besonders effektive Wärmeübertragung auf eine abzureinigende Bodenfläche bzw. darauf anhaftende Verschmutzungen, etwa erhärtete Kaugummireste. Bei diesem Verfahren - gleiches gilt für die beanspruchte Vorrichtung - ist nicht nur die in dem Reinigungsflüssigkeitsbad zur Verfügung stehende Wärmemenge beträchtlich. Vielmehr wirkt die Wärme im Unterschied zu vorbekannten Verfahren und Vorrichtungen auch während der gesamten Zeit der Bürstenbearbeitung auf die abzureinigende Verunreinigung ein, deren von der Bodenfläche abragende Höhe geringer ist als die Füllstandshöhe des Reinigungsflüssigkeitsbades. Bereits mit einem ersten Bürstenkontakt wird eine in dem Reinigungsflüssigkeitsbad befindliche Verschmutzung aufgeraut, wodurch sich deren Oberfläche vergrößert und somit ein Wärmeübergang von der heißen Reinigungsflüssigkeit in die Verschmutzung noch begünstigt wird.

Vorteilhaft bei diesem Konzept ist auch, dass Zusatzstoffe, die den Abreinigungsprozess unterstützen, nicht über die Heißdampfzufuhr in die Behandlungskammer eingebracht werden müssen. Vielmehr können diese direkt dem Reinigungsflüssigkeitsbad beigemengt werden. Dadurch ist ein Verdampfen von Zusatzstoffen, insbesondere wenn diese gesundheitsbedenklich sind, vermieden. Dennoch können diese ihre Wirkung in dem Reinigungsflüssigkeitsbad, und zwar durch die Durchmischung darin über die gesamte, von dem Reinigungsflüssigkeitsbad bedenkte Bodenfläche entfalten.

Zum Aufrechterhalten der Reinigungsflüssigkeitsbadtemperatur und zur Gewährleistung, dass die maximale Füllstandshöhe in der Behandlungskammer nicht überschritten wird, wird für eine Leckage von Reinigungsflüssigkeit mit von der Bodenfläche entfernten Schmutzpartikeln gesorgt. Dieser Abfluss an Schmutzflüssigkeit führt nicht nur dazu, dass bereits von der Bodenfläche gelöste bzw. entfernte Schmutzpartikel aus der Behandlungskammer mit Hilfe der Reinigungsflüssigkeit herausgespült werden, sondern zugleich wird hierdurch, ohne Überschreiten der vorgesehenen maximalen Füllstandshöhe an Reinigungsflüssigkeit die Möglichkeit eröffnet, in die Behandlungskammer neuen Heißdampf und damit neue thermische Energie zuzuführen. Weggeführt wird die sich aus Reinigungsflüssigkeit und von der Bodenfläche gelösten Schmutzpartikeln zusammensetzende Schmutzflüssigkeit aus der Behandlungskammer durch ohnehin vorhandene Undichtigkeiten in der bodenseitigen Abdichtung einer die Behandlungskammer einfassenden Schürze. Schließlich kann aufgrund der typischerweise unebenen Beschaffenheit einer befestigten Bodenfläche eine vollständige Abdichtung einer bewegten Abreinigungsvorrichtung ohnehin nur schwer realisiert werden. Genutzt werden in diesem Zusammenhang beispielsweise in der Bodenfläche vorhandene Fugen, Risse, Bodenbelagsrauigkeiten oder dergleichen. In einer anderen Ausgestaltung ist vorgesehen, dass in die eine Behandlungskammer einfassende Schürze in der Höhe der maximal gewünschten Füllstandshöhe des Reinigungsflüssigkeitsbades Durchbrechungen als Überlauföffnungen eingebracht sind, durch die Schmutzwasser aus der Behandlungskammer in eine benachbarte Absaugkammer austreten kann. Selbstverständlich ist ein Austreten von Schmutzflüssigkeit aus der Behandlungskammer in die Absaugkammer auch durch beide vorbeschriebenen Maßnahmen möglich.

In einer bevorzugten Durchführung des Verfahrens ist vorgesehen, den Flüssigkeitsstand innerhalb der Behandlungskammer durch die Heißdampfzufuhr zu steuern. Typischerweise wird man in diese Steuerung auch die Reinigungsflüssigkeitsbadtemperatur mit einfließen lassen, damit diese nicht unter einen vorgegebenen Wert absinkt. Typischerweise ist bei einer solchen Ausgestaltung vorgesehen, dass auch bei maximaler Heißdampfzufuhr über eine gewisse Zeit der vorgesehene maximale Füllstand der Reinigungsflüssigkeit in der Behandlungskammer nicht überschritten wird bzw. überschritten werden kann.

Während des gesamten Abreinigungsprozesses wird eine Absaugeinrichtung betrieben, um aus der Behandlungskammer austretende Schmutzflüssigkeit unverzüglich abzusaugen. Ein Absaugen erfolgt somit gleichzeitig mit der Durchführung der mechanischen Bürstenbearbeitung der Bodenfläche. Die Saugleitung mündet in einen benachbart zu der Behandlunskammer vorgesehenen Absaugkanal vorzugsweise in Vorschubrichtung der Abreinigungsvorrichtung hinter der Behandlungskammer.

Bei dem der beanspruchten Erfindung zugrunde liegenden Konzept werden in geschickter Weise verschiedene Einwirkungsmechanismen auf eine auf einer Bodenfläche anhaftenden Verschmutzung miteinander kombiniert, um in besonders wirkungsvoller Art und Weise Verschmutzungen von der Bodenfläche zu entfernen. Dabei steht die Ausbildung des heißen Reinigungsflüssigkeitsbades im Vordergrund, in dem die mechanische Bürstenbearbeitung der Bodenfläche stattfindet. Typischerweise wird man als Reinigungsflüssigkeit Wasser oder eine wasserbasierte Flüssigkeit verwenden. Die Bereitstellung eines solchen heißen Reinigungsflüssigkeitsbades in einer Behandlungskammer führt auch zu einer besonders intensiven Vorerwärmung der abzureinigenden Verunreinigungen, bevor mit der mechanischen Bürstenbearbeitung im Zuge des Vorschubes der Abreinigungsvorrichtung begonnen wird.

Mit diesem Verfahren und auch mit einer solchen Abreinigungsvorrichtung können selbst besonders hartnäckige Verunreinigungen, wie insbesondere ausgehärtete Kaugummireste infolge der intensiven Einwirkung auf die Verunreinigung und des besonderen Wärmeüberganges von einer abzureinigenden Bodenfläche entfernt werden, ohne dass hierfür die Vorschubgeschwindigkeit der Abreinigungsvorrichtung besonders langsam vorgesehen sein muss. Vielmehr ist es mit diesem Konzept möglich, die Abreinigungsgeschwindigkeit gegenüber herkömmlichen Maschinen signifikant zu steigern.

Gemäß einer bevorzugten Ausgestaltung ist vorgesehen, dass in einer Behandlungskammer mehrere von einem gemeinsamen Bürstenteller getragene Bürsten angeordnet sind, die zum Ausüben einer oszillierenden Hin- und Herbewegung angetrieben sind. Bei einem solchen Konzept ist es möglich, in Vorschubrichtung der Abreinigungsvorrichtung eine erste Gruppe mit vorderen Bürsten und eine in Bezug auf die Vorschubrichtung nachlaufende zweite Gruppe mit hinteren Bürsten zu konzipieren. Die Oszillationsbewegung hat bei einer solchen Ausgestaltung typischerweise ihren Scheitel in einer Stellung der beiden Bürstengruppen, wenn diese in Vorschubrichtung hintereinander angeordnet sind. Die Vorschubbewegung der Abreinigungsvorrichtung ausnutzend, erfolgt eine mechanische Bürstenbearbeitung der abzureinigenden Bodenfläche somit in zwei Schritten, und zwar in einem ersten Schritt, wenn die erste Bürstengruppe über die abzureinigende Bodenfläche bewegt wird und in einem zweiten Schritt, wenn die zweite Bürstengruppe über die abzureinigende Bodenfläche bewegt wird. Das Besondere an diesem Konzept ist, dass die beiden Bürstengruppen in Vorschubrichtung der Vorrichtung beabstandet voneinander sind und somit zwischen der ersten Bürstenbearbeitung und der zweiten Bürstenbearbeitung eine Zeitspanne der Wärme- und Sprühstrahleinwirkung ohne Bürstenbearbeitung ist. Während dieser Temperatureinwirkphase werden noch anhaftenden Verschmutzungen auf ihre Erweichungsungstemperatur durch Wärmeübergang aus der Reinigungsflüssigkeit erwärmt, sodass diese durch die nachfolgende Bürstenbearbeitung der zweiten Bürstengruppe von der Bodenfläche abgebürstet werden können.

Die Heißdampfzufuhr erfolgt vorzugsweise mit hohem Druck, wobei ein Druck von mehr als 30 bar bevorzugt wird. In einem Ausführungsbeispiel ist eine Heißdampfzuführung mit 50 bar vorgesehen. Entsprechend hoch ist die damit in die Behandlungskammer eingebrachte kinetische Energie. Da die Heißdampfauslassdüsen vorzugsweise zu der abzureinigenden Bodenfläche gerichtet sind, tritt mit entsprechender kinetischer Energie der Heißdampfstrahl auf die Bodenfläche bzw. die darauf anhaftende Verschmutzung auf. Mit einem solchen Druck durchdringt der Heißdampfstrahl jedenfalls noch mit einer nennenswerten kinetischen Energie das heiße Reinigungsflüssigkeitsbad, um die ihm zugedachte Aufgabe einer Druckbesprühung auf die abzureinigende Bodenfläche ausüben zu können.

Zur Bereitstellung eines Absaugkanals zum Absaugen von aus der Behandlungskammer ausgetretener Schmutzflüssigkeit dienen die übrigen Bestandteile der Haube, die vorzugsweise die Schürze der Behandlungskammer umfänglich einfassen. Auf diese Weise ist ein umlaufender Absaugkanal gebildet. Auch die Haube ist bodenseitig durch eine geeignete Dichtung abgedichtet. Neben einer Absaugung von Schmutzflüssigkeit dient dieser umlaufende Absaugkanal zugleich einer thermischen Isolierung. Unter der Abdichtung der Haube einströmende Umgebungsluft wird sodann zusammen mit der Schmutzflüssigkeit abgesaugt und gelangt nicht oder höchstens nur in einem nicht nennenswerten Maße in die Behandlungskammer. Da die Abreinigungsvorrichtung ausgelegt ist und das Verfahren durchgeführt wird, damit Schmutzflüssigkeit aus der Behandlungskammer austritt, besteht bei der Absaugung auch nicht die Gefahr, dass durch das Absaugen dem Reinigungsflüssigkeitsbad Wärme entzogen wird.

In einer Weiterbildung ist vorgesehen, in den Absaugkanal zusätzlich die Abgase der Verbrennungsmaschine einzubringen, mit der die Abreinigungsvorrichtung betrieben wird. Das Einleiten der warmen Abgase in den Absaugkanal unterstützt die Isolationswirkung des Absaugkanals gegenüber der in Bezug auf die Temperatur des Reinigungsflüssigkeitsbades relativ kühlen oder sogar kalten Umgebungsluft.

Die Erfindung ist nachfolgend anhand eines Ausführungsbeispiels unter Bezugnahme auf die beigefügten Figuren beschrieben. Es zeigen:
- **Fig. 1:**: eine schematisierte Einsicht von unten in eine Haube einer im Übrigen nicht näher dargestellten Abreinigungsvorrichtung,
- **Fig. 2:**: einen Schnitt durch die Abreinigungsvorrichtung der Figur 1 entlang der Linie A-B, und
- **Fig.3:**: eine vergrößerte Teildarstellung des Schnittes der Abreinigungsvorrichtung der Figur 2 bei dem Abreinigungsbetrieb einer befestigten Bodenfläche.

Eine Vorrichtung zum Abreinigen von verunreinigten befestigten Bodenflächen - eine Abreinigungsvorrichtung 1 - umfasst eine Haube 2, die bodenseitig über Rollen abgestützt ist. Die Rollen sind in den Figuren nicht dargestellt. Die Haube 2 verfügt über umlaufende Seitenflächen, die mit einer Dichtschürze bodenseitig abgedichtet ist.

Innerhalb der Haube 2 der Abreinigungsvorrichtung 1 befindet sich eine Behandlungskammer 3. Die Behandlungskammer 3 ist durch eine umlaufende Schürze 4 von der Innenwand der Haube 2 beabstandet. Die Schürze 4 erstreckt sich bis zur oberen Abschlussplatte 5 der Haube 2. Die Schürze 4 ist ebenfalls an ihrem unteren, zur abzureinigenden Bodenfläche weisenden Seite, mit einer Dichtung ausgerüstet, um die Behandlungskammer 3 in seitlicher Richtung abzudichten, zumindest soweit dieses bei einer rauen oder unebenen befestigten Bodenfläche möglich ist.

Innerhalb der Behandlungskammer 3 sind bei dem dargestellten Ausführungsbeispiel zwei Bürstenteller 6, 6.1 angeordnet. Nachfolgend ist der Bürstenteller 6 detaillierter beschrieben. Dieselben Ausführungen gelten auch für den Bürstenteller 6.1.

Der Bürstenteller 6 ist, wie durch den Doppelblockpfeil angedeutet, oszillierend hin- und herbewegbar. Zu diesem Zweck verfügt die Abreinigungsvorrichtung über einen in den Figuren nicht näher dargestellten Antrieb. Die Schwenkachse des Bürstentellers 6 in Bezug auf seine oszillierende Hin- und Herbewegung ist mit dem Bezugszeichen 7 kenntlich gemacht. Die Schwenkachse 7 verläuft in vertikaler Richtung, so dass der Bürstenteller 6 in einer horizontalen Ebene oszilliert. In Figur 1 ist der Bürstenteller 6 in seiner Scheitelstellung gezeigt, also in seiner Stellung, in der der Schwenkbetrag in beide Richtungen gleich ist. Der Gesamtoszillationsbetrag des Bürstentellers 6 beträgt etwa 70° und oszilliert mit einer Frequenz von etwa 100 bis 130 Oszillationsbewegungen pro Minute. Der Bürstenteller 6 ist H-förmig aufgebaut. An jedem Ende der beiden an den Längsträger 8 angeformten Querträgern 9, 9.1 ist eine Reinigungsbürste B angeordnet. Durch den Anschluss der Bürsten B an den Bürstenteller 6 schwenken diese in der Oszillationsbewegung des Bürstentellers 6. Zusätzlich trägt der Bürstenteller 6 mehrere Sprüharme S, die an ihrem freien Ende eine zur unteren Haubenöffnung hin gerichtete Düse D aufweisen. Über die Sprüharme S, die in nicht näher dargestellter Art und Weise an eine Einrichtung zum Bereitstellen von Heißdampf angeschlossen sind, wird in die Behandlungskammer 3 Heißdampf eingebracht. Die Sprüharme S sind an dem Bürstenteller 6 befestigt und verschwenken somit oszillierend zusammen mit seiner Schwenkbewegung.

Ein Kanal zwischen der Innenwand der Haube 2 und der Außenwand der Schürze 4 bildet einen Absaugkanal 10. Der Absaugkanal 10 verläuft umfänglich um die Schürze 4. In den Absaugkanal 10 mündet eine Absaugleitung 11, die zum Bereitstellen des gewünschten Unterdruckes an eine nicht näher dargestellte Absaugeinrichtung der Abreinigungsvorrichtung 1 angeschlossen ist. Über die Absaugeinrichtung wird in dem Absaugkanal 10 ein Unterdruck erzeugt, um Schmutzwasser, welches aus der Behandlungskammer 3 in den Absaugkanal 10 eintritt, abzusaugen. Zugleich wird über die Absaugung, die während des gesamten Abreinigungsprozesses betrieben wird, Umgebungsluft, die quasi unvermeidbar, vor allem durch die untere Abdichtung der Haube 2 in den Absaugkanal 10 eintritt, abgesaugt.

Die Vorschubrichtung der Abreinigungsvorrichtung 1 ist in Figur 1 durch die beiden Blockpfeile kenntlich gemacht.

Der weitere Aufbau und die Funktionsweise der Abreinigungsvorrichtung 1, soweit für die Erläuterung der Erfindung von Bedeutung, ist aus dem Längsschnitt der Figuren 2 und 3 erkennbar. Die rollengetragene Haube 2 befindet sich auf einer befestigten Bodenfläche 12. Die Haube 2 ist gegenüber der Bodenfläche 12 mit ihrer umlaufenden Wand 13 mit einer Dichtschürze abgedichtet. Ebenfalls steht die Schürze 4 unterseitig unter Zwischenschaltung einer Abdichtung auf der Bodenfläche 12 auf.

Zum Betrieb der Abreinigungsvorrichtung 1 wird in einem ersten Schritt die Behandlungskammer 3 durch Zuführen von Heißdampf über die Sprüharme S geflutet. Der in die Behandlungskammer 3 mit einer Temperatur von etwa 150°C eingebrachte Heißdampf kondensiert darin und sammelt sich am Boden der Behandlungskammer 3, der durch die abzureinigende Bodenfläche 12 gebildet ist. Die unterseitige Dichtung der Schürze 4, durch die die Behandlungskammer 3 begrenzt ist, ist hinreichend dicht, um ein Aufstauen der auf diese Weise gebildeten Reinigungsflüssigkeit zu gestatten. Betrieben wird die Abreinigungsvorrichtung 1 bei dem dargestellten Ausführungsbeispiel mit einer Füllstandshöhe der Reinigungsflüssigkeit in der Behandlungskammer von etwa 8 mm. In dem vergrößerten Ausschnitt der Schnittdarstellung in der Figur 3 ist das aus dem in die Behandlungskammer 3 eingebrachten Heißdampf kondensierte Reinigungsflüssigkeitsbad mit dem Bezugszeichen 14 gekennzeichnet. Die Zuführtemperatur des Heißdampfes in die Behandlungskammer 3 ist hinreichend, um eine Temperatur in dem Reinigungsflüssigkeitsbad 14 von gut 90°C aufrecht zu erhalten. Im Zuge des Ausbildens des Reinigungsflüssigkeitsbades 14 erwärmt sich die gesamte Behandlungskammer 3 einschließlich sämtlicher darin befindlicher Einbauten, wie die Bürstenteller 6, 6.1 mit den von ihnen getragenen Bürsten B und Sprüharmen S. Dies bewirkt, dass bei einer Arbeitsaufnahme die die Bodenfläche kontaktierenden Bürsten B ebenfalls die Temperatur des Reinigungsflüssigkeitsbades 14 angenommen haben. Damit das Reinigungsflüssigkeitsbad 14 eine maximale Füllstandshöhe nicht überschreitet, sind in Abständen umlaufend in die Schürze 4 mehrere Überlauföffnungen 15 eingebracht, durch die überschüssige Reinigungsflüssigkeitkeit in den außenseitig bezüglich der Schürze 4 angeordneten Absaugkanal 10 herausfließen kann. In einer in den Figuren nicht dargestellten Weiterbildung sind die Überlauföffnungen 15 innerhalb der Schürze verschließbar, beispielsweise durch einen Schieber.

Ist das Reinigungsflüssigkeitsbad 14 bereitgestellt, wobei bei dem dargestellten Ausführungsbeispiel als Reinigungsflüssigkeit Wasser verwendet wird, werden die Bürstenteller 6, 6.1 in ihre oszillierende Abreinigungsbewegung gebracht, so dass diese oszillierend über die Bodenfläche 12 bürsten. Zugleich wird die Abreinigungsvorrichtung 1 in Vorschubrichtung bewegt, so dass in Reinigungsrichtung die gesamte Bodenfläche 12 eine Bürstenbearbeitung erfährt, und zwar bei der Temperatur des Reinigungsflüssigkeitsbades 14. Durch Vorsehen des Reinigungsflüssigkeitsbades 14 mit einer Temperatur, die oberhalb der Erweichungsungstemperatur von Kaugummiresten ist, erweichen diese auf der Bodenfläche 12 anhaftenden Kaugummireste und werden anschließend infolge des Vorschubes der Abreinigungsmaschine 1 mit den oszillierenden Bürsten B entfernt. Während der gesamten Zeit der Abreinigung wird Heißdampf in die Behandlungskammer 3 eingeführt, und zwar bei dem dargestellten Ausführungsbeispiel mit einem Druck von etwa 30 bis 50 bar. Infolge der zur Bodenfläche 12 hingerichteten Düsen D unterstützt die Heißdampfzufuhr durch die hohe kinetische Energie den Abreinigungsprozess. Infolge des großen Druckes durchschlagen die Heißdampfsprühstrahle das Reinigungsflüssigkeitsbad 14. Dieses führt nicht nur dazu, dass auf der Bodenfläche 12 anhaftende Verunreinigungen zusätzlich einer unmittelbaren Heißdampfsprühbestrahlung ausgesetzt sind, und zwar für den Zeitraum, in dem ein Sprüharm S mit seiner Düse D über die Stelle der Verschmutzung bewegt wird, sondern zugleich wird die durch den Heißdampf zugeführte thermische Energie genau dahin gebracht, wo diese benötigt wird, namentlich auf der abzureinigenden Bodenfläche 12. Die Kondensation des Heißdampfes hält den Flüssigkeitsspiegel des Reinigungsflüssigkeitsbades 14 aufrecht. Um die durch die Heißdampfeinbringung in die Behandlungskammer 3 bereitgestellte zusätzlich kinetische Energie bestmöglich zu nutzen, befinden sich die Enden der Sprüharme S mit ihren Düsen D benachbart zu den Bürsten B. Die Heißdampfsprühstrahlen sind nicht zu den Bürsten B gerichtet.

Die unterseitige Abdichtung der Schürze 4 ist dergestalt ausgeführt, dass bei einer Bewegung der Abreinigungsvorrichtung 1 unter dieser Schmutzflüssigkeit, also: Reinigungsflüssigkeit mit darin befindlicher, bereits abgelöster Verschmutzung, aus der Behandlungskammer 3 austritt und in den Absaugkanal 10 einlaufen kann. Über die Heißdampfzufuhr in die Behandlungskammer 3 wird der Flüssigkeitsstand des Reinigungsflüssigkeitsbades 14 aufrecht erhalten und die vorbeschriebene bestimmungsgemäße Leckage kompensiert.

Während des Abreinigungsprozesses ist die Absaugeinrichtung eingeschaltet, so dass aus der Behandlungskammer 3 ausgetretene Schmutzflüssigkeit, die durchaus auch über die Überlauföffnungen 15 austreten kann, unverzüglich über die Absaugleitung 11 abgesaugt wird. Hierdurch ist eine Neuanbackung der bereits abgelösten Schmutzpartikel auf der Bodenfläche 12 wirksam verhindert. Zugleich bildet der Absaugkanal 10 einen thermischen Isolator gegenüber der in der Behandlungskammer 3 herrschenden Abreinigungstemperatur.

Aufgrund der vorbeschriebenen Ausbildung der Bürstenteller 6, 6.1 erfolgt bei einer Bewegung der Abreinigungsvorrichtung 1 eine Behandlung der abzureinigenden Bodenfläche 12 mit zwei zeitlich aufeinander folgenden Bürstenbearbeitungsschritten. Ein in Vorschubrichtung in die Behandlungskammer 3 aufgrund des Vorschubes eindringende Verschmutzung wird vor dem ersten Bürstenkontakt intensiv erwärmt. Erst dann nehmen die in Vorschubrichtung vorderen Bürsten oder eine dieser Bürsten bereits denjenigen Teil der Verschmutzung auf, der sich durch die Erwärmung hinreichend erweicht hat. Infolge des weiteren Vorschubes der Reinigungsvorrichtung 1 wird dann der Bereich des Bürstentellers 6 mit dem Längsträger 8 über die Verschmutzung gefahren. Während dieser Zeit ist die Verschmutzung allein der thermischen Einwirkung durch das Reinigungsflüssigkeitsbad ausgesetzt. Je nach Anordnung der Verschmutzung kann auf diese noch ein Sprühstrahl wirken. Erst nach einer weiteren Einwirkzeit werden die in Vorschubrichtung hinteren Bürsten B über die Verschmutzung gefahren, mit denen dann eventuell noch vorhandene Verschmutzungsreste von der Bodenfläche 12 entfernt werden.

Bei dem in den Figuren dargestellten Ausführungsbeispiel sind in der Behandlungskammer 3 zwei Bürstenteller 6, 6.1 angeordnet. In einer anderen Ausgestaltung sind unter der Haube der Abreinigungsvorrichtung mehrere Behandlungskammern vorgesehen in denen jeweils zumindest eine Bürste oszillierend hin- und herbewegt wird. Bei einem solchem Konzept ist vorgesehen, dass die mehreren Behandlungskammern angeordnet sind, damit über die Reinigungsbreite der Abreinigungsvorrichtung ein einheitliches Reinigungsergebnis erzielt wird.

Die Erfindung ist anhand eines Ausführungsbeispiels beschrieben worden. Ohne den Umfang der geltenden Ansprüche zu verlassen, kann die Erfindung auch auf andere Weise verwirklicht werden.

### Bezugszeichenliste

- 1: Abreinigungsvorrichtung
- 2: Haube
- 3: Behandlungskammer
- 4: Schürze
- 5: Abschlussplatte
- 6, 6.1: Bürstenteller
- 7: Schwenkachse
- 8: Längsträger
- 9, 9.1: Querträger
- 10: Absaugkanal
- 11: Absaugleitung
- 12: Bodenfläche
- 13: Wand
- 14: Reinigungsflüssigkeitsbad
- 15: Überlauföffnung

- B: Bürste
- D: Düse
- S: Sprüharm

## Patentansprüche

1. Verfahren zum Abreinigen einer insbesondere mit Kaugummi verunreinigten, befestigten Bodenfläche (12) durch mechanisches Einwirken auf die Verunreinigung mittels wenigstens einer unter einer Haube (2) bewegten Bürste (B) und durch Zuführen von Heißdampf an die abzureinigende Verunreinigung, **gekennzeichnet durch** folgende Schritte:
- Einleiten von druckbeaufschlagtem Heißdampf als Precursor für eine Reinigungsflüssigkeit in eine zur Bodenfläche (12) hin offene, seitlich bodenseitig abgedichtete Behandlungskammer (3),
- Bereitstellen eines heißen, in Kontakt mit der abzureinigenden Bodenfläche stehenden Reinigungsflüssigkeitsbades (14) innerhalb der Behandlungskammer (3) für die Dauer des Abreinigungsprozesses durch Kondensieren von zugeführtem Heißdampf in der Behandlungskammer (3) und Aufstauen des Kondensates als Reinigungsflüssigkeit bis zu einer eine maximale Füllstandshöhe nicht überschreitenden Füllstandshöhe, und
- Durchführen der mechanischen Bürstenbearbeitung der Bodenfläche (12) in dem heißen Reinigungsflüssigkeitsbad (14) bei gleichzeitigem Absaugen der aus der Behandlungskammer (3) austretender bzw. ausgetretenen Schmutzflüssigkeit, wobei Reinigungsflüssigkeit mit darin von der Bodenfläche (12) entfernten Verunreinigungspartikeln als Schmutzflüssigkeit durch eine oder mehrere Überlauföffnungen und/oder bei einem Vorschub der Abreinigungsmaschine durch eine bodenseitige seitliche Abdichtung der Behandlungskammer (3) aus der Behandlungskammer (3) austritt.

2. Verfahren nach Anspruch 1, **dadurch gekennzeichnet, dass** der Füllstand der heißen Reinigungsflüssigkeit innerhalb der Behandlungskammer (3) über die Heißdampfzufuhr gesteuert wird.

3. Verfahren nach Anspruch 1 oder 2, **dadurch gekennzeichnet, dass** der Heißdampf über zur Bodenfläche (12) gerichtete Düsen mit einem Druck von 30 bar oder mehr in die Behandlungskammer (3) eingeleitet wird.

4. Verfahren nach einem der Ansprüche 1 bis 3, **dadurch gekennzeichnet, dass** das Verfahren durchgeführt wird, damit die Füllstandshöhe des heißen Reinigungsflüssigkeitsbades (14) in der Behandlungskammer (3) zwischen 3 mm und 10 mm beträgt.

5. Verfahren nach einem der Ansprüche 1 bis 4, **dadurch gekennzeichnet, dass** zur Absaugung ein die Behandlungskammer (3) einfassender Absaugkanal (10) vorgesehen ist, aus dem die darin eintretende Schmutzflüssigkeit zusammen mit aus der Umgebung eintretender Umgebungsluft abgesaugt wird.

6. Verfahren nach einem der Ansprüche 1 bis 5, **dadurch gekennzeichnet, dass** die zumindest eine Bürste (B) zum Ausüben einer horizontalen Hin- und Herbewegung oszillierend angetrieben wird.

7. Verfahren nach einem der Ansprüche 1 bis 6, **dadurch gekennzeichnet, dass** die Heißdampfzufuhr gepulst durchgeführt wird.

8. Verfahren nach einem der Ansprüche 1 bis 7, **dadurch gekennzeichnet, dass** sich an einen ersten mechanischen Behandlungsschritt einer abzureinigenden Bodenfläche (12) eine Einwirkzeit ohne mechanische Bürstenbearbeitung anschließt und anschließend ein zweiter mechanischer Bürstenbearbeitungsschritt auf derselben Bodenfläche durchgeführt wird, ohne den Vorschub der Abreinigungsvorrichtung (1) zu unterbrechen oder die Reinigungsrichtung umzukehren.

9. Vorrichtung zum Abreinigen einer insbesondere mit Kaugummi verunreinigten, befestigten Bodenfläche (12) mit zumindest einer zum Ausüben einer Bürstenbewegung angetriebenen, innerhalb einer bodenseitig offenen Haube (2) angeordneten Reinigungsbürste (B), mit einer Einrichtung zum Zuführen von Heißdampf an die abzureinigende Bodenfläche (12) sowie mit einer Einrichtung zum Absaugen von der Bodenfläche (12) gelösten Schmutzpartikeln, **dadurch gekennzeichnet, dass** die wenigstens eine Bürste (B) in einer innerhalb der Haube (2) vorgesehene Behandlungskammer (3) angeordnet ist, die seitlich durch eine Schürze (4) mit einer bodenseitigen Abdichtung von den außerhalb der Behandlungskammer (3) befindlichen Haubenbereichen getrennt ist, wobei die bodenseitige Abdichtung der die Behandlungskammer (3) einfassenden Schürze (4) ausgelegt ist, damit innerhalb der Behandlungskammer (3) ein Reinigungsflüssigkeitsbad (14) aufgestaut werden kann, dass die Heißdampfzufuhr in die Behandlungskammer (3) mündet und dass die Saugleitung (11) der Absaugeinrichtung (1) in einem außerhalb der Behandlungskammer (3) befindlichen Absaugkanal (10) mündet.

10. Vorrichtung nach Anspruch 9, **dadurch gekennzeichnet, dass** die wenigstens eine Bürste (B) zum Ausüben einer oszillierenden horizontalen Hin- und Herbewegung angetrieben ist.

11. Vorrichtung nach Anspruch 10, **dadurch gekennzeichnet, dass** in der Behandlungskammer (3) mehrere, an einen gemeinsamen Bürstenteller (6, 6.1) angeschlossenen Bürsten (B) angeordnet sind.

12. Vorrichtung nach Anspruch 11, **dadurch gekennzeichnet, dass** der Bürstenteller (6, 6.1) in Vorschubrichtung der Abreinigungsvorrichtung (1) gesehen eine erste Gruppe vorderer Bürsten (B) und eine zweite Gruppe hinterer Bürsten (B) trägt, wobei der Schwenkbetrag der oszillierenden Bürstenbewegung der Bürsten (B) der ersten und der zweiten Gruppe derart gewählt ist, dass bei nicht in Vorschubrichtung bewegter Vorrichtung (1) von den Bürsten (B) von beiden Bürstengruppen unterschiedliche Bodenflächenbereiche bearbeitet werden.

13. Vorrichtung nach einem der Ansprüche 9 bis 12, **dadurch gekennzeichnet, dass** in die Schürze (4) in Höhe der vorgesehenen maximalen Füllstandshöhe des Reinigungsflüssigkeitsbades (14) Durchbrechungen als Überlauföffnungen (15) zu dem Absaugkanal (10) hin eingebracht sind.

14. Vorrichtung nach einem der Ansprüche 9 bis 13, **dadurch gekennzeichnet, dass** unter der Haube mehrere Behandlungskammern (3) angeordnet sind.

15. Vorrichtung nach einem der Ansprüche 11 bis 14, **dadurch gekennzeichnet, dass** in einer Behandlungskammer mehrere eine Anzahl von Bürsten (B) tragende Bürstenteller (6, 6.1) angeordnet sind.

## Claims

1. A method for cleaning a paved ground area (12), in particular a paved ground area soiled with chewing gum, by mechanically acting on the stain using at least one brush (B) moved beneath a hood (2), and by supplying hot steam to the stain to be cleaned, **characterized by** the following steps:
- introducing pressurized hot steam as a precursor for a cleaning liquid into a treatment chamber (3) that is open toward the ground area (12) and sealed laterally at the bottom;
- providing a hot cleaning liquid bath (14), which is in contact with the ground area to be cleaned, within the treatment chamber (3) for the duration of the cleaning process by condensing supplied hot steam in the treatment chamber (3) and accumulating the condensate as a cleaning liquid up to a fill level not exceeding a maximum fill level; and
- carrying out the mechanical brush processing step of the ground area (12) in the hot cleaning liquid bath (14), while removing by suction the dirty liquid exiting or having exited the treatment chamber (3), wherein cleaning liquid containing dirt particles therein removed from the ground area (12) exits the treatment chamber (3) as dirty liquid through one or more overflow openings and/or, upon advancement of the cleaning machine, through a lateral bottom seal of the treatment chamber (3).

2. The method according to claim 1, **characterized in that** the fill level of the hot cleaning liquid within the treatment chamber (3) is controlled via the hot steam supply.

3. The method according to claim 1 or 2, **characterized in that** the hot steam is introduced into the treatment chamber (3) via nozzles directed at the ground area (12) at a pressure of 30 bar or more.

4. The method according to any one of claims 1 to 3, **characterized in that** the method is carried out so that the fill level of the hot cleaning liquid bath (14) in the treatment chamber (3) is between 3 mm and 10 mm.

5. The method according to any one of claims 1 to 4, **characterized in that** a suction channel (10) enclosing the treatment chamber (3) is provided for suctioning, from which the dirty liquid entering therein is removed by suction together with ambient air entering from the surrounding area.

6. The method according to any one of claims 1 to 5, **characterized in that** the at least one brush (B) is driven in an oscillating manner for carrying out a horizontal back and forth movement.

7. The method according to any one of claims 1 to 6, **characterized in that** the hot steam supply is carried out in a pulsed manner.

8. The method according to any one of claims 1 to 7, **characterized in that** an application time without mechanical brush processing follows a first mechanical treatment step of a ground area (12) to be cleaned, and subsequently a second mechanical brush treatment processing step is carried out on the same ground area, without interrupting the advancement of the cleaning machine (1) or reversing the cleaning direction.

9. A device for cleaning a paved ground area (12), in particular a paved ground area soiled with chewing gum, comprising at least one cleaning brush (B), which is driven so as to carry out a brush movement and disposed inside a hood (2) open at the bottom, further comprising a device for supplying hot steam to the ground area (12) to be cleaned, and a device for removing dirt particles lifted from the ground area (12) by suction, **characterized in that** the at least one brush (B) is disposed in a treatment chamber (3), which is provided inside the hood (2) and separated laterally from the hood regions located outside the treatment chamber (3) by an apron (4) having a bottom seal, wherein the bottom seal of the apron (4) surrounding the treatment chamber (3) is designed to allow a cleaning liquid bath (14) to accumulate in the treatment chamber (3), the hot steam supply opens into the treatment chamber (3), and the suction line (11) of the suction device (1) opens into a suction channel (10) located outside the treatment chamber (3).

10. The device according to claim 9, **characterized in that** the at least one brush (B) is driven for carrying out an oscillating horizontal back and forth movement.

11. The device according to claim 10, **characterized in that** a plurality of brushes (B) connected to a shared brush plate (6, 6.1) are disposed in the treatment chamber (3).

12. The device according to claim 11, **characterized in that** the brush plate (6, 6.1), as viewed in the advancement direction of the cleaning device (1), carries a first group of front brushes (B) and a second group of rear brushes (B), wherein the magnitude of pivot of the oscillating brush movement of the brushes (B) of the first group and the second group is selected in such a way that different ground area regions are processed by the brushes (B) of the two brush groups when the device (1) is not moved in the advancement direction.

13. The device according to any one of claims 9 to 12, **characterized in that** apertures are introduced as overflow openings (15) toward the suction channel (10) into the apron (4) at the height of the provided maximum fill level of the cleaning liquid bath (14).

14. The device according to any one of claims 9 to 13, **characterized in that** a plurality of treatment chambers (3) are disposed beneath the hood.

15. The device according to any one of claims 11 to 14, **characterized in that** a plurality of brush disks (6, 6.1) carrying a number of brushes (B) are disposed in a treatment chamber.

## Revendications

1. Procédé de nettoyage d'une surface de sol stabilisée (12), notamment souillée de chewing-gum, par action mécanique sur la souillure au moyen d'au moins une brosse (B) déplacée sous une hotte (2) et par apport de vapeur surchauffée à la souillure à éliminer, **caractérisé par** les étapes suivantes :
- introduire de la vapeur surchauffée sous pression, en tant que précurseur d'un liquide de nettoyage, dans une chambre de traitement (3) ouverte vers la surface de sol (12) et rendue étanche latéralement du côté sol,
- utiliser un bain de liquide de nettoyage chaud (14), en contact avec le surface de sol à nettoyer, dans la chambre de traitement (3) pendant la durée du processus de nettoyage par condensation de la vapeur d'eau surchauffée apportée dans la chambre de traitement (3) et par accumulation du condensat en tant que liquide de nettoyage jusqu'à un niveau de remplissage ne dépassant pas le niveau de remplissage maximal, et
- effectuer le brossage mécanique de la surface de sol (12) dans le bain de liquide de nettoyage chaud (14) avec aspiration simultanée du liquide souillé sortant ou sorti de la chambre de traitement (3), le liquide de nettoyage pourvu de particules de souillure éliminée de la surface de sol (12) sortant de la chambre de traitement (3) sous forme de liquide souillé par au moins une ouverture de trop-plein et/ou, dans le cas d'une progression de la machine de nettoyage, par une étanchéité latérale côté sol de la chambre de traitement (3).

2. Procédé selon la revendication 1, **caractérisé en ce que** le niveau de remplissage du liquide de nettoyage chaud dans la chambre de traitement (3) est commandé par l'apport de vapeur surchauffée.

3. Procédé selon la revendication 1 ou 2, **caractérisé en ce que** la vapeur surchauffée est introduite dans la chambre de traitement (3) par des buses, dirigées vers la surface de sol (12), à une pression d'au moins 30 bars.

4. Procédé selon l'une des revendications 1 à 3, **caractérisé en ce que** le procédé est mis en oeuvre de sorte que le niveau de remplissage du bain liquide de nettoyage chaud (14) dans la chambre de traitement (3) soit compris entre 3 mm et 10 mm.

5. Procédé selon l'une des revendications 1 à 4, **caractérisé en ce que**, pour effectuer l'aspiration, il est prévu un canal d'aspiration (10) qui entoure une chambre de traitement (3) et duquel le liquide souillé entrant est aspiré avec l'air provenant de l'environnement.

6. Procédé selon l'une des revendications 1 à 5, **caractérisé en ce que** l'au moins une brosse (B), destinée à exercer un mouvement alternatif horizontal, est entraînée de manière à osciller.

7. Procédé selon l'une des revendications 1 à 6, **caractérisé en ce que** l'apport de vapeur surchauffée est effectué de manière puisée.

8. Procédé selon l'une des revendications 1 à 7, **caractérisé en ce qu'**une première étape de traitement mécanique d'une surface de sol à nettoyer (12) est suivie d'un temps d'action sans brossage mécanique puis d'une seconde étape de brossage mécanique sur la même surface de sol sans interrompre la progression du dispositif de nettoyage (1) ni inverser le sens de nettoyage.

9. Dispositif de nettoyage d'une surface de sol stabilisée (12), en particulier souillée avec du chewing-gum, comprenant une brosse de nettoyage (B) entraînée pour exercer un mouvement de brossage et disposée dans une hotte (2) ouverte côté sol, un moyen d'apport de vapeur surchauffée à la surface de sol (12) à nettoyer et un moyen d'aspiration de particules de souillure détachées de la surface de sol (12), **caractérisé en ce que** l'au moins une brosse (B) est disposée dans une chambre de traitement (2) prévue dans la hotte et séparée des zones de hotte, à l'extérieur de la chambre de traitement (3), latéralement par une jupe (4) pourvue d'une étanchéité côté sol, l'étanchéité côté sol de la jupe (4) qui borde la chambre de traitement (3) étant conçue pour qu'un bain de liquide de nettoyage (14) puisse s'accumuler dans la chambre de traitement (3), **en ce que** l'apport de vapeur surchauffée débouche dans la chambre de traitement (3) et **en ce que** le conduit d'aspiration (11) du moyen d'aspiration (1) débouche dans un canal d'aspiration (10) situé à l'extérieur de la chambre de traitement (3).

10. Dispositif selon la revendication 9, **caractérisé en ce que** l'au moins une brosse (B) est entraînée pour exercer un mouvement alternatif horizontal oscillant.

11. Dispositif selon la revendication 10, **caractérisé en ce qu'**une pluralité de brosses (B), raccordées à une plaque support de brosses commune (6, 6.1), sont disposées dans la chambre de traitement (3).

12. Dispositif selon la revendication 11, **caractérisé en ce que** la plaque support de brosses (6, 6.1) supporte un premier groupe de brosses avant (B) et un second groupe de brosses arrières (B) lorsque l'on regarde dans la direction de progression du dispositif de nettoyage (1), la quantité de pivotement du mouvement oscillant des brosses (B) des premier et second groupes étant choisie de telle sorte que, lorsque le dispositif (1) n'est pas déplacé dans la direction de progression, différentes zones de la surface de sol sont traitées par les brosses (B) des deux groupes de brosses.

13. Dispositif selon l'une des revendications 9 à 12, **caractérisé en ce que** des passages servant d'ouvertures de trop-plein (15) sont ménagés en direction du canal d'aspiration (10) dans la jupe (4) à hauteur du niveau de remplissage maximal prévu du bain de liquide de nettoyage (14).

14. Dispositif selon l'une des revendications 9 à 13, **caractérisé en ce qu'**une pluralité de chambres de traitement (3) sont disposées sous le capot.

15. Dispositif selon l'une des revendications 11 à 14, **caractérisé en ce qu'**une pluralité de plaques support de brosses (6, 6.1), supportant un certain nombre de brosses (B), sont disposées dans une chambre de traitement.
